# DEMANDE DE BREVET EUROPEEN

(11) **EP 0 345 570 A1**
(43) Date de publication de la demande: **13.12.1989**
(21) Numéro de dépôt: 89109572.1
(22) Date de dépôt: 27.05.1989
(51) Int. Cl.: B27G 13/12

(54) **Dispositif pour le fixage amovible de couteau en métal dur sur têtes tournantes pour travailler le bois ou matériel similaire**

(30) Priorité: 07.06.1988 IT 4573288
(71) Demandeur: HAPRO GmbH, W-7091 Ellenberg (DE)
(72) Inventeur: Biason, Giovanni, I-33170 Pordenone (IT); Vendramini, Luigi, I-31047 Ponte di Piave (Treviso) (IT)
(74) Mandataire: Gallo, Wolfgang, Dipl.-Ing. (FH)

(57) **Abrégé**

Dispositif pour le fixage amovible de couteaux en métal dur sur têtes tournantes pour travailler le bois ou matériel similaire, composé d'un couteau (3) formé par une plaquette en carbure métallique ou autre métal approprié, disposée entre une plaquette de support (4) et une mâchoire de serrage (5), le tout résultant inséré dans une correspondante rainure longitudinale (2) se trouvant dans une respective tête tournantes (1) en étoile ou parallèlement à l'axe de rotation de cette dernière, la susdite mâchoire de serrage (5) résultant poussée par des vis de commande appropriées (13), pénétrant par l'entremise d'une face (21) de la rainure longitudinale (2), contre la face opposée de la même, provoquant le serrage du susdit couteau (3) et relative plaquette de support (4), la susdite face (22) opposée à la susdite rainure longitudinale (2) étant préférablement pourvue d'une pluralité de légères rainures longitudinales (221) parallèles et à égale distance entre elles, aptes à s'engager dans les correspondantes rainures (43) se trouvant sur la correspondante face externe de la susdite plaquette de support (4), la plaquette de support (4) et le couteau (4) susmentionnés étant pourvus de moyens de fixage réciproque (44-33/45-35) aptes à interagir entre eux lorsqu'ils résultent serrés par les vis de commande (13). Ces moyens de fixage (44-33/45-35) sont constitués, de préférence, par une partie saillante se trouvant sur la face interne de la susdite plaquette de support (4) qui s'engage dans une partie rainurée correspondante se trouvant sur la partie interne contreposée au susdit couteau (3) ou bien vice versa.

Cette partie saillante peut être constituée d'au moins un rebord longitudinal relevé (44) qui s'étend le long de la susdite face interne de la plaquette de support susmentionnée (4) parallèlement à l'axe de rotation de la tête tournante (1) ou par au moins un téton (45) saillant qui s'engage respectivement dans une rainure correspondante (33) ou dans un trou correspondant (35) se trouvant sur la face interne du couteau (3) susmentionné.

## Description

La présente invention concerne un dispositif pour le fixage de couteaux en métal dur sur des têtes tournantes porte-couteaux particulièrement utilisées sur les machines pour travailler le bois ou matériel similaire.

Il existe différents types de têtes tournantes sur lesquelles sont fixés des couteaux appropriés et qui, montées sur les machines outils relatives, sont utilisées pour effectuer le profilage d'éléments en bois ou en matériel similaire.

Comme il est notoire, ces têtes tournantes sont généralement constituées de corps cylindriques pourvus sur leur périphérie de rainures longitudinales opportunément conformées et équipées de moyens pour le fixage de plaquettes spéciales en métal approprié, constituant les couteaux de l'outil résultant. Les couteaux normalement utilisés peuvent être constitués par un élément à corps unique, serré dans la rainure respective par une mâchoire poussée par des vis opportunément disposées. Normalement, ces couteaux sont fixés en une unique position, ce qui rend considérablement difficile les éventuelles opérations de reaffûtage.

D'autres couteaux, similaires au type précédent, sont constitués de deux éléments soudo-brasés entre eux, et précisément, une première plaquette en carbure constituant le couteau proprement dit et une deuxième plaquette en acier formant l'élément de support sur lequel est fixée la plaquette précédente. Même cette solution présente les inconvénients de la précédente.

Une ultérieure solution prévoit l'emploi d'un élément de support qui est pourvu sur une face d'une pluralité de légères incisions longitudinales aptes à s'engager sur les incisions correspondantes se trouvant sur la face de la rainure, contre laquelle il est serré. La plaquette formant l'élément couteau peut résulter de telle façon soudo-brasée sur le susdit élément de support ou aussi distincte.

Dans le premier cas, lorsque le groupe couteau-support est serré par la mâchoire de pression, on obtient un fixage sûr tandis que dans le deuxième cas, la plaquette constituant l'élément couteau, résultant seulement retenue par simple serrage entre deux surfaces planes, ne peut garantir une suffisante fiabilité. L'utilisation de plaquettes constituant l'élément couteau, construites en matériel très coûteux, entraîne, dans le cas où l'on veuille en modifier le profil, la substitution complète des mêmes ce qui, clairement, résulte très onéreux.

Le but de la présente invention est de suppléer aux inconvénients susmentionnés, et à d'autres très connus, obtenant, simultanément, une disposition très rationnelle qui garantit le maximum de fiabilité d'emploi permettant en outre d'effectuer de façon très simple le reaffûtage, aussi bien sur le dos que sur le devant du couteau, et, en outre, de pouvoir varier dans une ample gamme de ré-utilisation, la forme du profil du couteau. Ces avantages, ainsi que bien d'autres, sont obtenus avec le dispositif formant l'objet de la présente invention, qui prévoit l'emploi d'un couteau constitué, ce qui est notoire, par une plaquette en carbure métallique ou autre matériel approprié, qui résulte serrée entre une plaquette de support et une mâchoire de serrage, le tout résultant inséré dans la correspondante rainure longitudinale se trouvant sur une tête, la susdite mâchoire de serrage résultant poussée par des vis de commande appropriées vers la partie opposée de la rainure, provocant le serrage du couteau susmentionné et de la relative plaquette de support, appelée partie opposée de la susdite rainure, étant de préférence pourvue d'une pluralité de légères rainures longitudinales parallèles et à égale distance entre elles, aptes à s'engager dans les rainures correspondantes se trouvant sur la correspondante face externe de la susdite plaquette de support, le tout étant notoire, et qui est caractérisé du fait que la plaquette de support susmentionnée et que le couteau susdit sont pourvus de moyens de fixage reciproque, aptes à interagir entre eux, lorsqu' ils résultent serrés par les vis de commande appropriées.

D'après une autre caractéristique, la susdite plaquette de support est pourvue d'au moins une partie saillante, apte à s'engager dans la correspondante partie rainurée se trouvant sur le couteau susmentionné. Une ultérieure caractéristique consiste dans le fait que la susdite partie saillante, se trouvant sur la susdite plaquette de support, est constituée par au moins un rebord longitudinal relevé et la susdite partie rainurée, se trouvant sur le susdit couteau, est constituée par au moins une rainure correspondante, dans laquelle le susdit rebord longitudinal relevé résulte pouvoir s'engager. Une autre forme réalisable des susdits moyens de fixage réciproque est constituée par au moins un téton saillant de la susdite plaquette de support et pouvant s'engager dans un trou correspondant se trouvant dans le susdit couteau.

Le tout, réalisable dans une forme préférée et à seul titre d'exemple et non limitatif, sera décrit ci-dessous de façon plus détaillée en faisant référence au dessin annexé dans lequel :
- la fig. 1 indique, par l'entremise d'une vue partiellement sectionnée, le détail du dispositif en objet appliqué sur une tête tournante;
- la fig. 2 indique, par l'entremise de vue perspective, une première forme réalisable possible des moyens de fixage réciproque, entre la plaquette de support et le couteau;
- la fig.3 indique, avec une vue perspective éclatée, une utlérieure forme réalisable des sudits moyens de fixage réciproque.

Dans les fig. susmentionnées les pièces communes sont indiquées avec la même référence numérique.

En faisant référence particulièrement à la fig. 1 on peut observer la tête tournante 1 dans laquelle se trouvent les rainures longitudinales 2 aptes à contenir le couteau et le relatif groupe de serrage. Ces rainures longitudinales 2, dont il en résulte une seule illustrée dans la fig. à laquelle on se réfère, sont constituées de cavités pénétrant dans le corps cylindrique 11 de la susdite tête tournante 1 en étoile ou parallèlement à son axe de rotation déterminant deux faces parallèles entre elles qui, par rapport au sens de rotation, résultent respectivement former une première face antérieure 21, et une deuxième face postérieure 22. L'angle externe de la susdite face 21, résultera pourvu d'un chanfrein 211, en outre, sur la susdite face antérieure 21 il y a des trous filetés 12 appropriés dans lesquels sont vissées les respectives vis de pression 12. La susdite face postérieure 22, résulte pourvue d'une pluralité de légères rainures longitudinales 221, qui, comme on peut le constater sur la fig. 1, présentent une section triangulaire et se trouvent côte à côte de façon à couvrir totalement la surface de la susdite face postérieure 22. A l'intérieur de la susdite rainure longitudinale 2, il y a un groupe d'éléments constitué par un couteau 3, un support 4 et une mâchoire de serrage 5.

Le susdit couteau 3, comme on peut le remarquer sur la fig. 2 est constitué, comme il est notoire, par une plaquette 31 construite en métal approprié. Initialement, cette plaquette 31 a une forme parallélépipède, et le côté formant le dos 32 est opportunément conformé de façon notoire pour obtenir le profil désiré. En proximité du côté opposé, sur la face qui pendant le montage résultera adjacente au support 4, se trouve une rainure longitudinale 33 parallèle au côté même.

Le support 4, comme on peut le remarquer sur la fig. 2, est constitué fondamentalement par une plaquette 41 en acier, à l'extrémité inférieure de laquelle, il y a un rebord saillant 42, ayant la forme à "L".

Sur la face opposée à celle du susdit rebord 42, il y a une pluralité de légères rainures longitudinales 43, complémentaires aux rainures longitudinales 221 susmentionnées. Au-dessus du susdit rebord saillant 42 il y a un ultérieur rebord longitudinal saillant 44, présentant des dimensions très réduites et qui résultera apte à s'engager dans la rainure longitudinale 33 susmentionnée du susdit couteau 3.

Enfin, la susdite mâchoire de serrage 5 est constituée de façon notoire par une barrette métallique 51, fondamentalement parallélépipède dont le rebord supérieur résultera éventuellement opportunément arrondi, avec la partie courbe 52, se raccordant à l'élément 211 et qui, en outre, sera pourvue d'une rainure appropriée 53, dans laquelle pourront s'engager en butée les têtes des vis de pression 13.

Le fonctionnement du dispositif est évident.

On applique le couteau 3 sur le support relatif 4 et on introduit le tout dans la relative cavité longitudinale 2, dans laquelle on introduit ensuite également la mâchoire de serrage 5, et on visse les vis de commande 13 qui seront en contact avec la surface de la rainure 53; de cette façon, tout le groupe constitué par le support 4, le couteau 3 et la mâchoire de serrage 5, sera serré entre la surface de la face postérieure 22 et les têtes des vis de commande 13. Comme on peut le remarquer, surtout sur la fig. 1, le rebord saillant 42 du support 4 présente une épaisseur légèrement inférieure à l'épaisseur de la plaquette 31, qui constitue le susdit couteau 3; de cette façon, lorsque les vis de commande 13 seront vissées à fond, la poussée de la mâchoire de serrage 5 se développe totalement seulement contre le susdit couteau 3 qui résulte ainsi sûrement serré entre la susdite mâchoire 5 et le susdit support 4. Le rebord longitudinal saillant 44 présentera des dimensions opportunément légèrement inférieures à celles de la relative rainure longitudinale 33 du susdit couteau 3, de façon à ce que le serrage puisse provoquer une parfaite adhérence des surfaces opposées du couteau 3 et relatif support 4, en outre, la position du couteau 3 résultera définie par le seul appui du rebord inférieur contre la superficie supérieure du rebord saillant 42 du support 4. Les fonctions des rainures longitudinales 43 et 221 sont évidentes et notoires, et en effet, elles permettent de toujours pouvoir amener exactement et sûrement le support 4 dans la position de travail appropriée. L'exécution décrite permet d'obtenir, par rapport à celles connues, de gros avantages qui sont synthétiquement indiqués ci-dessous.

Initialement, les deux éléments, couteau 3 et relatif support 4, sont profilés séparément avec des outils appropriés et par conséquent les successifs profilages ou affûtages du dos peuvent être effectués directement avec le groupe monté sur la tête respective. Il est même possible d'effectuer l'affûtage du couteau 3 sur son devant. Le serrage mécanique du couteau 3 permet, en outre, un meilleur rendement de la plaquette en métal dur constituant le même, par rapport à la soudo-brasure. En déplaçant progressivement vers l'externe le support 4, et par conséquent même le relatif couteau 3, on a toujours la possibilité de récupérer successivement le tout en maintenant, avec les opportuns réaffûtages du dos, un diamètre de travail constant. Enfin, les plaquettes 31 constituant le couteau 3 et les relatifs supports 4 peuvent être amplement recyclés. Plus précisément, ces éléments, après avoir été utilisés avec un premier profil, peuvent être reprofilés avec d'autres profils compatibles avec les dimensions restantes.

Enfin, il est clair que la présence du rebord longitudinal 44, se trouvant sur le respectif support 4 et qui s'engage dans la correspondantes rainure longitudinale 33 du couteau 3, permet un réciproque accrochage qui, avec l'accrochage realisé par le réciproque engagement des rainures longitudinales 43, se trouvant sur le support 4, dans les corresondantes rainures longitudinales 221 se trouvant sur la face postérieure 22 de la relative rainure longitudinale 2, assure une totale fiabilité du dispositif qui résulte ainsi présenter le maximum de sécurité quant au fonctionnement. En effet, sans ce système d'accrochage, si, pour une raison quelconque, l'accrochage dû au vissement des vis de commande 13, résulte insuffisant, le couteau 3 pourrait sortir, par force centrifuge, lorsque la tête tournante 1 est placée en rotation. Le système d'accrochage entre le couteau 3 et le relatif support 4 peut varier, par exemple, comme il est clairement indiqué sur la fig. 3, en plaçant, à la place du rebord 44, deux tétons saillants 45 qui devront s'engager en correspondance des trous 35, se trouvant sur la plaquette 31 du couteau 3. Ces variantes ainsi que d'autres, peuvent être apportées au dispositif en objet sans d'autre part sortir des limites de ce qui a été décrit ci-dessus et revendiqué en faisant référence aux dessins annexés et par conséquent du domaine de protection du présent monopole industriel.

## Revendications

1) Le dispositif pour le fixage amovible de couteaux en métal dur sur têtes tournantes pour travailler le bois ou matériel similaire, composé d'un couteau (3) formé par une plaquette en carbure métallique ou autre matériel approprié, disposée entre une plaquette de support (4) et une mâchoire de serrage (5), le tout résultant inséré dans une correspondante rainure longitudinale (2) se trouvant dans une respective tête tournante (1) parallèlement ou en étoile à l'axe de rotation de cette dernière, la susdite mâchoire de serrage (5), résultant poussée par des vis de commande appropriées (13), pénétrant par l'entremise d'une face (21) de la rainure longitudinale (2) contre la face opposée de la même, provoquant le serrage du susdit couteau (3) et relative plaquette de support (4), la susdite face (22) opposée à la susdite rainure longitudinale (2), étant préférablement pourvue d'une pluralité de légères rainures longitudinales (211) parallèles et à égale distance entre elles, aptes à s'engager dans les correspondantes rainures (43) se trouvant sur la correspondante face externe de la susdite plaquette de support (4), le tout étant notoire, ce dispositif étant caractérisé par le fait que la susdite plaquette de support (4) et le susdit couteau (3) sont pourvus de moyens de fixage réciproque (44-33/45-35) aptes à interagir entre eux, lorsqu'ils résultent serrés par les vis de commande (23) susmentionnées.

2) Dispositif, suivant la revendication 1, caractérisé par le fait que les susdits moyens de fixage (44-33/45-35) sont de préférence constitutés par une partie saillante se trouvant sur la face interne de la susdite plaquette de support (4) apte à s'engager dans la correspondante partie rainurée se trouvant sur la surface interne contreposée au susdit couteau (3) ou bien vice versa.

3) Le dispositif, suivant la revendication 1 et 2, caractérisé par le fait que la susdite partie saillante est constituée par au moins un rebord longitudinal relevé (44) qui s'étend transversalement le long de la face interne de la plaquette de support (4) ou du couteau (3) et que la susdite partie rainurée est constituée par au moins une rainure correspondante (33), se trouvant sur la face interne de l'élément contreposé dans lequel le susdit rebord longitudinal relevé (44) résulte pouvoir s'engager.

4) Dispositif, suivant les revendications 1 et 2, caractérisé par le fait que la susdite partie saillante est constituée d'au moins un téton (45) et que la susdite partie rainurée est constituée par un trou correspondant (35) dans lequel le susdit téton (45) résulte pouvoir s'engager.
